# EUROPÄISCHE PATENTSCHRIFT

(11) **EP 4 158 742 B1**
(45) Veröffentlichungstag und Bekanntmachung des Hinweises auf die Patenterteilung: **30.04.2025**
(21) Anmeldenummer: 21724608.1
(22) Anmeldetag: 05.05.2021
(51) Int. Cl.: H01T 13/54, H01T 13/32, H01T 13/46

(54) **VORKAMMER-ZÜNDKERZE MIT PROFILIERTER MASSEELEKTRODE**
PRECHAMBER SPARK PLUG HAVING PROFILED GROUND ELECTRODE
BOUGIE D'ALLUMAGE DE PRÉCHAMBRE AYANT UNE ÉLECTRODE DE MASSE PROFILÉE

(30) Priorität: 28.05.2020 DE 102020206663
(43) Veröffentlichungstag der Anmeldung: 05.04.2023
(73) Patentinhaber: Robert Bosch GmbH, 70442 Stuttgart (DE)
(72) Erfinder: KASKE, Stephan, 75447 Sternenfels Diefenbach (DE); STEIDTEN, Thomas, 71642 Ludwigsburg (DE); RITTER, Ronald, 73274 Notzingen (DE); ROTTMANN, Philipp, 96103 Hallstadt (DE); STOCKMEIER, Ulrich, 75323 Bad Wildbad (DE); BLANKMEISTER, Matthias, 42579 Heiligenhaus (DE)
(86) Internationale Anmeldenummer: PCT/EP2021/061814
(87) Internationale Veröffentlichungsnummer: WO 2021/239415

(56) Entgegenhaltungen:
- EP-A1- 3 173 596
- EP-B1- 3 173 596
- WO-A1-2009/059339
- DE-A1- 102011 006 597
- DE-A1- 102013 221 963
- GB-A- 737 117

## Beschreibung

### Stand der Technik

Aus dem Stand der Technik, DE 10 2017 221 517 A1, ist bereits eine Vorkammer-Zündkerze bekannt. Sie weist ein Gehäuse auf sowie eine Kappe, die am brennraumseitigen Ende des Gehäuses am Gehäuse angeordnet ist. Die Kappe und das Gehäuse bilden zusammen eine Vorkammer aus. In der Kappe sind Bohrungen vorgesehen, um einen Gaseintritt in die Vorkammer und einen Gasaustritt aus der Vorkammer zu ermöglichen. Innerhalb des Gehäuses ist ein Isolator angeordnet, in dem eine Mittelelektrode angeordnet ist. Es ist ferner eine Masseelektrode vorgesehen, die zusammen mit der Mittelelektrode einen Zündspalt ausbildet.

Des Weiteren sind Vorkammerzündkerzen aus DE 10 2011 006597 A1, GB 737 117 A, DE 10 2013 221963 A1, WO 2009/059339 A1 und EP 3 173 596 A1 bekannt.

Wird die Vorkammer-Zündkerze im Brennraum einer Brennkraftmaschine betrieben, so strömt während dem Verdichtungstakt Frischgemisch in die Vorkammer hinein. Es ist erforderlich, dass die Frischluft in den zwischen den Elektroden ausgebildeten Zündspalt gelangt, in dem während der Zündung ein Funke entsteht. Durch die starke Volumenvergrößerung verdichteter Brenngase kommt es nach der Entflammung in der Vorkammer zu einem starken Druckanstieg, der wiederum die heißen Brenngase in Form von Fackeln mit hoher Geschwindigkeit aus den Bohrungen der Vorkammer austreten lässt. Hierdurch können weite Teile des Brennraums quasi zeitgleich gezündet werden. Indem dies zu einem optimalen Zeitpunkt erfolgt, kann der Wirkungsgrad der Brennkraftmaschine seinem thermodynamischen Optimum angenähert werden.

Eine Voraussetzung dafür ist, dass in ausreichendem Maße zündfähiges Frischgemisch in die Vorkammer einströmt und in den Bereich des Zündspalts gelangt.

Ferner ist es erforderlich, dass während des Ladungswechsels der Brennkraftmaschine die in der Vorkammer verbliebenen verbrannten Brenngase aus der Vorkammer ausströmen, um Volumen für Frischgemisch freizugeben.

### Vorteil der Erfindungj Offenbarung der Erfindung

Die vorliegende Erfindung beruht zunächst auf der Erkenntnis, dass für einen effizienten Zutritt von Frischgas zu dem Zündspalt und für ein effizientes Ausströmen von verbrannten Brenngasen aus der Vorkammer sowie für eine Homogenisierung des in der Vorkammer befindlichen Gases hinsichtlich seines Kraftstoff-Luft-Verhältnisses die Geometrie der Masseelektrode eine wichtige Rolle spielt.

Die Erfindung basiert weiterhin auf der Erkenntnis, dass die aus dem Stand der Technik bekannte zylindrische Masseelektrode mit Hinblick auf die genannten Kriterien lediglich suboptimal ist und durch eine erfindungsgemäße Geometrie verbessert werden kann, indem die Masseelektrode eine Form aufweist, die von einer zylindrischen Form abweicht, um eine Gasströmung innerhalb der Vorkammer gezielt zu beeinflussen.

Mit "Zylinder" und "zylindrisch" wird im Rahmen der Anmeldung grundsätzlich lediglich auf einen senkrechten Kreiszylinder Bezug genommen. Eine Weiterbildung der Erfindung besteht darin, von einem "Zylinder" in einem weiten mathematischen Sinn auszugehen, also als einem Körper, der als das bei gradliniger Verschiebung einer ebenen Grundfläche überstrichene Raumgebiet definiert ist.

Die Masseelektrode weist eine Längsrichtung auf. Es kann sich bei der Längsrichtung um die Richtung handeln, entlang der die Masseelektrode in eine Befestigungsbohrung des Gehäuses eingesteckt ist. Es kann sich bei der Längsrichtung auch um die Richtung handeln, in die diejenige Hauptachse der Masseelektrode weist, in der sie ihre größte Erstreckung aufweist.

Es kann vorgesehen sein, dass die Masseelektrode in die Befestigungsbohrung des Gehäuses eingesteckt und überdies in der Befestigungsbohrung auch verschraubt, verpresst und/oder verschweißt ist.

Es ist vorgesehen, dass die Masseelektrode senkrecht zur Längsrichtung Querschnitte aufweist, von denen zumindest ein Querschnitt von einer Kreisform abweicht, wobei der zumindest eine Querschnitt die Form einer Ellipse oder die Form eines Längsquerschnitts eines Tropfens hat.

Die Form und die Orientierung der Masseelektrode bzw. die Form und die Orientierung der von der Kreisform abweichenden Querschnitte, beispielsweise die Form und die Orientierung der Ellipse oder des Tropfens können bewirken, dass durch die Überströmbohrung in die Vorkammer einströmendes Gas gezielt zum Zündspalt geleitet wird und/oder dass Strömungswiderstände in der Vorkammer verringert werden und/oder dass durch die Überströmbohrung einströmendes Gas gezielt derart umgelenkt wird, dass eine Turbulenz in der Vorkammer entsteht.

Eine Weiterbildung der Erfindung sieht vor, dass die Masseelektrode aus einem dem Gehäuse zugewandten Grundkörper und einem vom Gehäuse abgewandten Edelmetallpin besteht. Der Edelmetall besteht beispielsweise überwiegend aus Edelmetall (z.B. Platin), während der Grundkörper beispielsweise überwiegend aus unedlem Metall besteht.

In Weiterbildung dazu kann vorgesehen sein, dass lediglich der Grundkörper eine von einem Zylinder abweichende Form aufweist und/oder dass der Edelmetallpin eine zylindrische Form aufweist.

### Zeichnung

Die Figur 1 zeigt eine an sich bereits bekannte Vorkammer-Zündkerze.

Die Figuren 2 und 3 zeigen ein Ausführungsbeispiel der Erfindung.

### Beschreibung des Ausführungsbeispiels

Figur 1 zeigt in einer halb geschnittenen Ansicht eine Vorkammer-Zündkerze 1. Die Vorkammer-Zündkerze 1 umfasst ein Gehäuse 2. In das Gehäuse 2 ist ein Isolator 3 eingesetzt. Das Gehäuse 2 und der Isolator 3 weisen jeweils entlang ihrer Längsachse eine Bohrung auf. Das Gehäuse hat eine Außenseite 24 und eine Innenseite 23. Die Längsachse des Gehäuses 2, die Längsachse X des Isolators 3 und die Längsachse der Vorkammer-Zündkerze 1 fallen zusammen.

In den Isolator 3 ist eine Mittelelektrode 4 eingesetzt. Des Weiteren erstreckt sich in den Isolator 3 eine elektrische Kontaktierung, über diese wird die Vorkammer-Zündkerze 1 mit einer Spannungsquelle elektrisch kontaktiert. Die elektrische Kontaktierung bildet das Brennraum-abgewandte Ende der Vorkammer-Zündkerze 1. Die elektrische Kontaktierung kann einstückig oder auch wie in diesem Beispiel aus mehreren Komponenten, wie beispielsweise einem Anschlussbolzen 8 und einer Anschlussmutter 9, ausgebildet sein.

Der Isolator 3 wird typischerweise in drei Bereiche unterteilt: Isolatorfuß 31, Isolatorkörper 32 und Isolatorkopf 33. Die drei Bereiche unterscheiden sich beispielsweise durch unterschiedliche Durchmesser. Der Isolatorfuß 31 ist das dem Brennraum zugewandte Ende des Isolators 3. Innerhalb des Isolatorfußes 31 ist die Mittelelektrode 4 angeordnet. Der Isolatorfuß 31 ist in der Regel vollständig innerhalb des Gehäuses 2 angeordnet. In der Regel hat der Isolatorfuß 31 den kleinsten Außendurchmesser am Isolator 3.

Angrenzend an den Isolatorfuß 31 ist der Isolatorkörper 32 angeordnet, der in der Regel vollständig vom Gehäuse 2 umfasst ist. Der Isolatorkörper 32 hat einen größeren Außendurchmesser als der Isolatorfuß 31. Der Übergang zwischen Isolatorfuß 31 und Isolatorkörper 32 ist als Schulter oder Kehle ausgebildet. Dieser Übergang wird auch als Fußkehle oder Isolatorsitz 35 bezeichnet.

Der Isolatorkopf 33 grenzt am dem Brennraum abgewandten Ende des Isolatorkörpers 32 an diesem an und bildet das dem Brennraum abgewandte Ende des Isolators 3. Der Isolatorkopf 33 ragt aus dem Gehäuse 2 heraus. Der Außendurchmesser des Isolatorkopfs 33 liegt zwischen den Außendurchmessern von Isolatorfuß 31 und Isolatorkörper 32, wobei die Bereiche typischerweise über ihre Länge keinen konstanten Außendurchmesser haben, sondern der Außendurchmesser variieren kann.

Das Gehäuse 2 weist an seiner Innenseite einen Sitz 25 auf. Der Isolator liegt mit seiner Schulter bzw. Isolatorsitz 35 auf dem Gehäuse-Sitz 25 auf. Zwischen dem Isolatorsitz 35 und dem Gehäuse-Sitz 25 ist eine Innendichtung 10 angeordnet.

Zwischen der Mittelelektrode 4 und dem Anschlussbolzen 8 befindet sich im Isolator 3 ein Widerstandselement 7, das auch Panat oder CCM genannt wird. Das Widerstandselement 7 verbindet die Mittelelektrode 4 elektrisch leitend mit dem Anschlussbolzen 8. Das Widerstandselement 7 ist beispielsweise als Schichtsystem aus einem ersten Kontaktpanat/-CCM, einem Widerstandspanat/- CCM und einem zweiten Kontaktpanat/-CCM aufgebaut. Die Schichten des Widerstandselements unterscheiden sich durch ihre Materialzusammensetzung und dem daraus resultierenden elektrischen Widerstand.

An der Innenseite 23 des Gehäuses 2 ist die Masseelektrode 5 in einer Bohrung 52 angeordnet, so dass die Masseelektrode 5 radial von der Gehäuse-Innenseite 23 in die Bohrung entlang der Längsachse X des Gehäuses 2 hineinragt. Die Masseelektrode 5 und die Mittelelektrode 4 bilden zusammen einen Zündspalt aus. Die Bohrung 52 erstreckt sich von der Außenseite 24 durch die Gehäusewand bis zur Innenseite 23 des Gehäuses 2.

Das Gehäuse 2 weist einen Schaft auf. An diesem Schaft sind ein Mehrkant 21, ein Schrumpfeinstich und ein Gewinde 22 ausgebildet. Das Gewinde 22 dient zum Einschrauben der Vorkammer-Zündkerze 1 in eine Brennkraftmaschine. Zwischen dem Gewinde 22 und dem Mehrkant 21 ist ein äußeres Dichtelement 6 angeordnet. Das äußere Dichtelement 6 ist in diesem Ausführungsbeispiel als Faltdichtung ausgestaltet.

Die Bohrung 52 in der Gehäusewand ist im Bereich des Gewindes 22 ausgebildet. Dabei kann die Bohrung 52 für die Masseelektrode 5 und damit auch die Masseelektrode 5 auf jeder beliebigen Höhe im Bereich des Gewindes 22 angeordnet sein. Je nach der Position der Masseelektrode 5 im Bereich des Gewindes 22 ragt entsprechend die Mittelelektrode 4 und mit ihr auch der Isolatorfuß 31 mehr oder weniger weit in die Vorkammer 81 hinein. Je nach gewünschten Verwendungszweck der Vorkammer-Zündkerze kann die Position der Bohrung 52 im Bereich des Gewindes 22 und der Masseelektrode 5 auf der Innenseite 23 des Gehäuses 2 gewählt werden.

Die Bohrung 52 ist in einer Vertiefung 51, wie beispielsweise einer konischen oder einer runden Nut, angeordnet. Dabei ist der Außendurchmesser des Gehäuses 2 in der Vertiefung kleiner als der Kerndurchmesser des Gewindes 22.

Die Vertiefung 51 kann beispielsweise durch ein Stanzen des Gehäuses 2 bei der Herstellung der Vorkammer-Zündkerze 1 entstehen. Dabei wird nicht nur der Außendurchmesser des Gehäuses 2 im Bereich der Vertiefung 51 reduziert, sondern auch der Innendurchmesser des Gehäuses 2 im Bereich der Vertiefung 51.

Am Gehäuse 2 ist auf dessen brennraumseitigen Stirnfläche eine Kappe 80 angeordnet. Das Gehäuse 2 und die Kappe 80 bilden zusammen eine Vorkammer 81 mit einem Vorkammervolumen. Die Vorkammer 81 erstreckt sich von der Kappe bis ins Gehäuse 2 hinein und innerhalb des Gehäuses 2 bis zum Gehäuse-Sitz 25, an dem der Isolator 3 mit seiner Schulter 35 aufliegt. Der Zwischenraum zwischen Gehäuse 2 und Isolator 3 ist an dieser Stelle mittels einer Innendichtung 10 gasdicht abgedichtet. Die Vorkammer 81 und ihr Volumen lassen sich in eine vordere Vorkammer 81a und eine hintere Vorkammer 81b unterteilen. Die Grenze zwischen der vorderen Vorkammer 81a und hinteren Vorkammer 81b wird durch die Position der Masseelektrode bestimmt, d.h. die vordere Vorkammer 81a erstreckt sich von der Kappe bis zu einer Ebene, die auf Höhe der Masseelektrode senkrecht zur der Längsachse X des Gehäuses verläuft. Entsprechend erstreckt sich die hintere Vorkammer 81b von dieser Ebene bis zum Gehäuse-Sitz 25, auf dem der Isolator 3 und die Innendichtung 10 aufliegen.

Von der bekannten Vorkammer-Zündkerze 1 unterscheiden sich die nachfolgend mit Bezug auf die Figur 2 beschriebenen Ausführbeispiele der Erfindung dadurch, dass die Masseelektrode 5 eine Form aufweist, die von einer zylindrischen Form abweicht, um eine Gasströmung innerhalb der Vorkammer 81 gezielt zu beeinflussen.

Die in der Figur 2 ausschnittsweise und beispielhaft gezeigte Vorkammer-Zündkerze 1 weist insofern eine Masseelektrode 5 auf, die eine Längsrichtung y aufweist und vorzugsweise entlang der Längsrichtung y in eine Befestigungsbohrung 52 des Gehäuses 2 eingesteckt ist. Dabei weist die Masseelektrode 5 einen dem Gehäuse 2 zugewandten Grundkörper 5a und einen vom Gehäuse 2 abgewandten Edelmetallpin 5b auf. Der Grundkörper 5a weist eine von einem Zylinder abweichende Form auf, während der Edelmetallpin 5b eine zylindrische Form aufweist.

Senkrecht zu der Längsrichtung y der Masseelektrode 5, im Bereich des Grundkörpers 5a, weist die Mittelelektrode 5 Querschnitte auf, die der Querschnittsfläche entlang der Längsrichtung eines Tropfens entsprechen.

Insgesamt ist so eine als eine als Tropfen profilierte Masseelektrode 5 ausgebildet. Das von einer gedachten zylindrischen Form länglich abstehende Ende des Tropfens kann dabei beispielsweise in die Richtung zur Kappe 80 zeigen oder in die Richtung einer Überströmbohrung 82 der Kappe 80 zeigen.

Vergrößert und in Aufsicht, entlang ihrer Längsachse y mit Blickrichtung aus der Vorkammer 81 heraus ist die Masseelektrode 5 in der Figur 3 gezeigt.

Als eine aerodynamische Form mit besonders geringem Umströmungswiderstand kann die als Tropfen profilierte Masseelektrode 5 auf diese Weise das Einströmen oder das Ausströmen von Gas substantiell verbessern.

Alternativ (nicht gezeichnet) kann auch vorgesehen sein, dass die Mittelelektrode 5 Querschnitte aufweist, die die Form einer Ellipse aufweisen. Insgesamt ist so beispielsweise eine als Ellipsoid oder Halbellipsoid profilierte Masseelektrode 5 ausgebildet. Eines der beiden von einer gedachten zylindrischen Form länglich abstehende Enden des Ellipsoids kann dabei beispielsweise in die Richtung zur Kappe 80 zeigen oder in die Richtung einer Überströmbohrung 82 der Kappe 80 zeigen. Als eine aerodynamische Form mit besonders geringem Umströmungswiderstand kann die so profilierte Masseelektrode 5 auf diese Weise das Einströmen oder das Ausströmen von Gas substantiell verbessern.

Wiederum alternativ (nicht gezeichnet) kann die Mittelelektrode 5 auch andersartig exzentrisch geformt sein oder mit andersartig exzentrischen Querschnitten ausgebildet sein. Bevorzugt ist die größte dabei auftretende Exzentrizität 5c in die Richtung zur Kappe 80 oder in die Richtung zu einer Überströmbohrung 82 der Kappe 80 orientiert.

## Patentansprüche

1. Vorkammer-Zündkerze mit einem Gehäuse (2) und mit einer Kappe (80), die am brennraumseitigen Ende des Gehäuses (2) angeordnet ist und die zusammen mit dem Gehäuse (2) eine Vorkammer (81) ausbildet und in der zumindest eine Überströmbohrung (82) vorgesehen ist, um einen Gaseintritt in die Vorkammer (81) und einen Gasaustritt aus der Vorkammer (81) zu ermöglichen, mit einem innerhalb des Gehäuses (2) angeordneten Isolator (3), mit einer innerhalb des Isolators (3) angeordneten Mittelelektrode (4) und mit einer Masseelektrode (5), wobei die Masseelektrode (5) und die Mittelelektrode (4) so angeordnet sind, dass sie miteinander einen Zündspalt ausbilden, und wobei die Masseelektrode (5) eine Form aufweist, die von einer zylindrischen Form abweicht, um eine Gasströmung innerhalb der Vorkammer (81) gezielt zu beeinflussen, wobei die Masseelektrode (5) eine Längsrichtung (y) aufweist und die Masseelektrode (5) senkrecht zur Längsrichtung (y) Querschnitte aufweist, von denen zumindest ein Querschnitt von einer Kreisform abweicht, **dadurch gekennzeichnet, dass** der zumindest eine Querschnitt die Form einer Ellipse oder die Form eines Längsquerschnitts eines Tropfens hat.

2. Vorkammer-Zündkerze nach dem vorangehenden Anspruch, **dadurch gekennzeichnet, dass** die Masseelektrode (5) entlang der Längsrichtung (y) in eine Befestigungsbohrung (52) des Gehäuses (2) eingesteckt ist.

3. Vorkammer-Zündkerze nach einem der vorangehenden Ansprüche, **dadurch gekennzeichnet, dass** die Abweichung von einer zylindrischen Form und/oder die Abweichung von einer Kreisform bewirkt, dass durch die Überströmbohrung (82) einströmendes Gas gezielt zum Zündspalt geleitet wird.

4. Vorkammer-Zündkerze nach einem der vorangehenden Ansprüche, **dadurch gekennzeichnet, dass** die Abweichung von einer zylindrischen Form und/oder die Abweichung von einer Kreisform bewirkt, dass Strömungswiderstände in der Vorkammer (81) verringert werden.

5. Vorkammer-Zündkerze nach einem der vorangehenden Ansprüche, **dadurch gekennzeichnet, dass** die Abweichung von einer zylindrischen Form und/oder die Abweichung von einer Kreisform bewirkt, dass durch die Überströmbohrung (82) einströmendes Gas gezielt derart umgelenkt wird, dass eine Turbulenz in der Vorkammer (81) entsteht.

6. Vorkammer-Zündkerze nach einem der vorangehenden Ansprüche, **dadurch gekennzeichnet, dass** die Masseelektrode (5) aus einem dem Gehäuse (2) zugewandten Grundkörper (5a) und einem vom Gehäuse (2) abgewandten Edelmetallpin (5b) besteht, wobei der Grundkörper (5a) eine von einem Zylinder abweichende Form aufweist und der Edelmetallpin (5b) eine zylindrische Form aufweist.

7. Vorkammer-Zündkerze nach einem der vorangehenden Ansprüche, **dadurch gekennzeichnet, dass** eine weitere Masseelektrode der Masseelektrode (5) im Gehäuse (2) gegenüberliegend verbaut ist, wobei die weitere Masseelektrode die gleiche oder eine andere Form aufweist als die Masseelektrode (5).

8. Vorkammer-Zündkerze nach Anspruch 7, **dadurch gekennzeichnet, dass** die Masseelektrode (5) einen Drall bzw. die Leitung der Strömung in den Zündspalt bewirkt und die weitere Masseelektrode eine Verbesserung des Ausspülens bewirkt.

## Claims

1. Pre-chamber ignition plug having a housing (2), and having a cap (80) which is arranged on the combustion-chamber-side end of the housing (2) and which forms together with the housing (2) a pre-chamber (81) and in which provision is made of at least one flow-transfer bore (82) to allow entry of gas into the pre-chamber (81) and exit of gas from the pre-chamber (81), having an insulator (3) which is arranged within the housing (2), having a central electrode (4) which is arranged within the insulator (3), and having an earth electrode (5), wherein the earth electrode (5) and the central electrode (4) are arranged in such a way as to form with one another an ignition gap, and wherein the earth electrode (5) has a shape which is different from a cylindrical shape in order to influence a gas flow within the pre-chamber (81) in a targeted manner, wherein the earth electrode (5) has a longitudinal direction (y) and the earth electrode (5) has perpendicular to the longitudinal direction (y) cross sections of which at least one cross section is different from a circular shape, **characterized in that** the at least one cross section has the shape of an ellipse or the shape of a longitudinal cross section of a drop.

2. Pre-chamber ignition plug according to the preceding claim, **characterized in that** the earth electrode (5) is plugged into a fastening bore (52) of the housing (2) along the longitudinal direction (y).

3. Pre-chamber ignition plug according to either of the preceding claims, **characterized in that** the difference from a cylindrical shape and/or the difference from a circular shape have/has the effect that gas flowing in through the flow-transfer bore (82) is directed in a targeted manner to the ignition gap.

4. Pre-chamber ignition plug according to one of the preceding claims, **characterized in that** the difference from a cylindrical shape and/or the difference from a circular shape have/has the effect that flow resistances in the pre-chamber (81) are reduced.

5. Pre-chamber ignition plug according to one of the preceding claims, **characterized in that** the difference from a cylindrical shape and/or the difference from a circular shape have/has the effect that gas flowing in through the flow-transfer bore (82) is diverted in a targeted manner in such a way that turbulence is generated in the pre-chamber (81).

6. Pre-chamber ignition plug according to one of the preceding claims, **characterized in that** the earth electrode (5) consists of a main body (5a), which is relatively close to the housing (2), and a high-grade-metal pin (5b), which is relatively far from the housing (2), wherein the main body (5a) has a shape which is different from a cylinder and the high-grade-metal pin (5b) has a cylindrical shape.

7. Pre-chamber ignition plug according to one of the preceding claims, **characterized in that** a further earth electrode is fitted opposite the earth electrode (5) in the housing (2), wherein the further earth electrode has the same shape as or a different shape from the earth electrode (5).

8. Pre-chamber ignition plug according to Claim 7, **characterized in that** the earth electrode (5) brings about swirling or directing of the flow into the ignition gap, and the further earth electrode brings about improved flushing.

## Revendications

1. Bougie d'allumage de préchambre, comprenant un boîtier (2) et un capuchon (80) qui est disposé à l'extrémité côté chambre de combustion du boîtier (2) et qui réalise une préchambre (81) en conjonction avec le boîtier (2), et dans laquelle au moins un alésage de trop-plein (82) est prévu pour permettre une entrée de gaz dans la préchambre (81) et une sortie de gaz de la préchambre (81), comprenant un isolateur (3) disposé à l'intérieur du boîtier (2), une électrode centrale (4) disposée à l'intérieur de l'isolateur (3) et une électrode de masse (5), dans laquelle l'électrode de masse (5) et l'électrode centrale (4) sont disposées de telle sorte qu'elles réalisent ensemble un espace d'allumage, et l'électrode de masse (5) présentant une forme qui est différente d'une forme cylindrique afin d'influencer de manière ciblée un écoulement de gaz à l'intérieur de la préchambre (81), dans laquelle l'électrode de masse (5) présente une direction longitudinale (y) et l'électrode de masse (5) présente des sections transversales perpendiculaires à la direction longitudinale (y) dont au moins une section transversale est différente d'une forme circulaire, **caractérisée en ce que** ladite au moins une section transversale présente la forme d'une ellipse ou la forme d'une section transversale longitudinale d'une goutte.

2. Bougie d'allumage de préchambre selon la revendication précédente, **caractérisée en ce que** l'électrode de masse (5) est insérée le long de la direction longitudinale (y) dans un alésage de fixation (52) du boîtier (2).

3. Bougie d'allumage de préchambre selon l'une quelconque des revendications précédentes, **caractérisée en ce que** la différence d'une forme cylindrique et/ou la différence d'une forme circulaire fait qu'un gaz entrant à travers l'alésage de trop-plein (82) soit guidé de manière ciblée vers l'espace d'allumage.

4. Bougie d'allumage de préchambre selon l'une quelconque des revendications précédentes, **caractérisée en ce que** la différence d'une forme cylindrique et/ou la différence d'une forme circulaire fait que les résistances à l'écoulement dans la préchambre (81) soient diminuées.

5. Bougie d'allumage de préchambre selon l'une quelconque des revendications précédentes, **caractérisée en ce que** la différence d'une forme cylindrique et/ou la différence d'une forme circulaire fait qu'un gaz entrant à travers l'alésage de trop-plein (82) est dévié de manière ciblée de telle sorte qu'une turbulence soit créée dans la préchambre (81).

6. Bougie d'allumage de préchambre selon l'une quelconque des revendications précédentes, **caractérisée en ce que** l'électrode de masse (5) est composée d'un corps de base (5a) tourné vers le boîtier (2) et d'une broche de métal précieux (5b) détournée du boîtier (2), le corps de base (5a) présentant une forme différente d'un cylindre et la broche de métal précieux (5b) présentant une forme cylindrique.

7. Bougie d'allumage de préchambre selon l'une quelconque des revendications précédentes, **caractérisée en ce qu'**une électrode de masse supplémentaire est installée en face de l'électrode de masse (5) dans le boîtier (2), l'électrode de masse supplémentaire présentant une forme identique à ou différente de celle de l'électrode de masse (5).

8. Bougie d'allumage de préchambre selon la revendication 7, **caractérisée en ce que** l'électrode de masse (5) provoque un tourbillon ou le guidage de l'écoulement dans l'espace d'allumage, et l'électrode de masse supplémentaire provoque une amélioration de l'expulsion.
